# EUROPÄISCHE PATENTSCHRIFT

(11) **EP 1 489 363 B1**
(45) Veröffentlichungstag und Bekanntmachung des Hinweises auf die Patenterteilung: **03.05.2006**
(21) Anmeldenummer: 03291477.2
(22) Anmeldetag: 18.06.2003
(51) Int. Cl.: F24C 15/10, F24C 7/08, H05B 3/74, H05B 3/68

(54) **Verfahren zur Kalibrierung von Gargeräten**
Method for calibration of cooking devices
Méthode de calibrage d'appareil de cuisson

(43) Veröffentlichungstag der Anmeldung: 22.12.2004
(73) Patentinhaber: Frima SA, 68271 Wittenheim Cedex (FR); Rational AG, 86899 Landsberg/Lech (DE)
(72) Erfinder: Gluck, Pascal, 68100 Mulhouse (FR); Wiedemann, Peter, 86836 Klosterlechfeld (DE)
(74) Vertreter: Weber-Bruls, Dorothée

(56) Entgegenhaltungen:
- WO-A-85/05528
- WO-A-97/19298
- DE-A- 4 007 680
- DE-A- 19 701 640
- DE-A- 19 821 439
- US-A- 4 761 539
- US-A- 5 491 423
- US-B1- 6 462 316
- US-B1- 6 492 627
- US-B1- 6 538 238

## Beschreibung

Die Erfindung betrifft ein Verfahren zur Kalibrierung, insbesondere der Steuer- und Regeleinheit, von Gargeräten, umfassend eine Vielzahl an Heizplatten.

Gargeräte mit einer Vielzahl an Heizplatten sind bekannt. Insbesondere im Restaurant-, Großküchen- oder Kantinenbetrieb kommen Gargeräte mit großen Heizflächen zum Einsatz, die sich aus einer Vielzahl an individuellen Heizplatten zusammensetzen. Die Beheizung der gesamten Garfläche führt beispielsweise beim Grillen von Fleisch dazu, dass Saft, der aus dem Fleisch austritt, so stark erhitzt wird, dass er zum Teil verdampft, während andere, im wesentlichen feste Bestandteile des Fleisches an der Garfläche anbrennen bzw. sich in diese einbrennen. Ferner wird, da zumeist nicht die gesamte beheizte Garfläche mit Gargut belegt ist, ein Teil der aufgebrachten Energie während des Garprozesses nicht genutzt.

Aus der WO 85/05528 ist ein Gargerät mit einer Grillfläche bekannt, welche durch die Anordnung einer Vielzahl von individuell über einen Mikroprozessor ansteuerbaren Heizelementen in eine Vielzahl von Segmenten unterteilt ist. Über eine Eingabeeinheit können Soll-Werte für Temperatur, Volumen, Garzeit und dergleichen in den Mikroprozessor eingegeben werden, in dem dann ein Vergleich mit entsprechenden, erfassten Ist-Werten stattfindet, um die einzelnen Heizelemente gezielt ansteuern zu können. Nachteilig bei diesem Gargerät ist jedoch, dass ein Benutzer Soll-Werte für eine Beschickung undifferenziert eingibt, so dass ein unerwünschtes bereichsweises Verdampfen von Flüssigkeit sowie ein bereichsweises Einbrennen von festen Substanzen und dergleichen noch stets unvermeidbar ist. Nachteilig ist weiterhin, dass bedingt durch die Vielzahl der Platten Fehler bei der Herstellung solcher Gargeräte häufig nicht vollständig zu vermeiden sind, wodurch eine exakte Zuordnung der Heizplatten zu geeigneten Temperatursensoren über die Steuer- und Regeleinheit häufig nicht zufriedenstellend gelingt. Hiermit geht dann regelmäßig eine unzureichende Kontrolle des Garvorgangs und als direkte Folge hiervon ein unbefriedigender Garerfolg einher.

Die DE 40 22 846 C2 offenbart eine Vorrichtung zur Leistungssteuerung und begrenzung bei einer Heizfläche aus Glaskeramik mit wenigstens einer Heizzone enthaltend eine Heizeinrichtung. Diese Heizeinrichtung kann sich aus zwei oder mehreren unabhängig voneinander schalt- und steuerbaren Heizelementen, die einer Heizzone zugeordnet sind, zusammensetzen. Des weiteren sind in die Glaskeramikheizfläche Glaskeramiktemperaturmesswiderstände eingearbeitet, die jedem Heizelement einer Heizzone zugeordnet sind. Eine Steuer- und Regeleinrichtung steht in Wirkverbindung zu den Glaskeramiktemperaturmesswiderständen und steuert und begrenzt in Abhängigkeit von den registrierten Signalen die Leistungszufuhr zu den den Meßwiderständen zugeordneten Heizelementen. Die Vorrichtung gemäß DE 40 22 846 C2 ist im wesentlichen darauf ausgelegt, dass die über eine Kochzone einem Garbehälter zugeführte Leistung optimal an dessen Qualität und Größe angepaßt wird. Beispielsweise wird Töpfen mit guter Qualität aufgrund des guten Wärmeentzugs die volle Nennleistung zur Verfügung gestellt. Allerdings läßt sich die Anordnung gemäß der DE 40 22 846 C2 nicht ohne weiteres auf die Verwendung einer Vielzahl an Heizplatten übertragen.

Der DE 197 01 640 A1 ist ein Kochsystem zu entnehmen, bei dem vorzugsweise nur Teilbereiche der Unterseite des Kochplattenkörpers mit Heizwiderständen in Form von z.B. Plättchen versehen sind. Mit Hilfe von über den Kochbereich verteilten Temperaturbegrenzer-Sensoren sollen sich die Heizwiderstände in ihrem jeweiligen Bereich selektiv abschalten bzw. herunterregeln lassen. Die Temperaturbegrenzer-Sensoren liegen dabei in der Regel in Form einer Sensorschicht vor. Die DE 197 01 640 A1 stellt dabei im wesentlichen ab auf eine Kontaktwärme übertragende Elektrokochplatte, die aus einer nicht-oxydischen Keramik, insbesondere Siliciumnitrid, besteht. Ein sehr dünner Kochplattenktirper ist dabei derart gestaltet, dass über eine in ihrer Form ideal an ein Kochgefäß angepasste Oberfläche ein sehr geringer Spalt zwischen Kochplattenkörper und Kochgefäß geschaffen wird. Hinweise auf Gargeräte enthaltend eine Vielzahl an Heizplatten gehen aus der DE 197 01 640 A1 jedoch nicht hervor.

Die DE 196 46 959 C2 offenbart die Verwendung eines Thermoelements in einem Glaskeramikkochfeld, wobei dieser Sensor im Bereich des Brennerkörpers eines Gasbrenners angebracht und mit dem Brennerkörper direkt oder indirekt wärmeleitend verbunden ist. Das Thermoelement ist hierbei nur zur qualitativen Anzeige des jeweiligen Temperaturzustandes der Kochzone vorgesehen. Das Thermoelement ist in der Vorrichtung gemäß DE 196 46 959 C2 im übrigen auch nicht derart angebracht, dass es zu einer exakten Temperaturmessung herangezogen werden könnte.

Aus der DE 40 07 680 A1 ist eines Heizplatte eines Glaskeramik-Elektroherdes mit mehreren in einer Fläche nebeneinander angeordneten Kochfeldem bekannt, die über eine Steuerung mit Sensoren gesondert einschaltbar sind, wobei bei eng nebeneinander liegenden Kochfeldem die Heizleistung der Kochfelder unterschiedlich eingestellt ist.

Die WO 97/19298 offenbart eine Kochfläche, welche Energiequellen und Überwachungsvorrichtungen für die thermische Belastung auf der Oberfläche umfaßt, welche die Energieversorgung während der Verwendung kontrollieren und die Energie in dem Falle abschalten, wenn keine Belastung vorhanden ist, wobei die Anzahl an Energiequellen groß ist, mit einem Minimum von fünf Quellen, bevorzugt einem Minimum von zwanzig Quellen, wobei jede Energiequelle lediglich mit Energie beaufschlagt wird, wenn ihre thermische Belastung als ausreichend bezeichnet wird.

Schließlich beschreibt die DE 198 21 439 A1 eine Sensor-gesteuerte Garungseinheit, bestehend aus einem Kochfeld, einem Gargerät und einer Sensoreinheit, die die Temperatur des Garguts im Gargerät mittelbar mißt, welche Sensoreinheit in einem speziellen Kalibriermodus beim Kochen von Wasser den zeitlichen Verlauf der Temperatur registriert und die Steuereinheit eine festgelegte Konstanz des Temperaturverlaufs als Erreichen des Siedepunktes des Wassers detektiert und eine Selbstkalibrierung durchführt, wobei die Steuereinheit das Erreichen einer bestimmten Kalibrierkonstanz des Temperaturverlaufs als Ende einer Vorkalibrierphase detektiert und die Steuereinheit ein Heizelement während einer darauffolgenden Kalibriermeßphase abgeschaltet hält, in der die Sensoreinheit die Temperatur zur Selbstkalibrierung der Garungseinheit mißt.

Der Erfindung lag die Aufgabe zugrunde, ein Verfahren zur Verfügung zu stellen, mit dem auf einfache und unkomplizierte Weise gewährleistet werden kann, dass auch bei Gargeräten mit sehr großer Garfläche, umfassend eine Vielzahl an einzelnen Heizplatten, eine ordnungsgemäße Funktionsweise bei jeder erneuten Inbetriebnahme garantiert werden kann.

Die Aufgabe wird gelöst durch ein Verfahren zur Kalibrierung, insbesondere einer Steuer-und Regeleinheit, eines Gargeräts, das eine Garfläche eines Gargutträgers, die auf einer Vielzahl von Heizzellen, insbesondere Heizplatten, bereitgestellt ist, aufweist, wobei jede Heizzelle zumindest ein Heizelement aufweist, die Heizzelle und/oder das Heizelement mit einer Steuer- und/oder Regeleinrichtung verbunden ist bzw. sind und mindestens eine Temperaturmeßvorrichtung, insbesondere ein Thermoelement pro Heizzelle vorgesehen ist, wobei mindestens eine, insbesondere jede, Heizzelle über die Steuer- und Regeleinheit gezielt identifizierbar, anwählbar und/oder ansteuerbar ist und wobei jede Heizzelle mindestens eine Temperaturmessvorrichtung, insbesondere ein Thermoelement, aufweist, das mit der Steuer-und/oder Regeleinheit in Wirkverbindung steht, umfassend die Schritte
a) des Auswählens einer ersten Heizzelle,
b) des Aufheizens der ersten Heizzelle, insbesondere nach einem individuellen ersten Aufheizschema,
c) des Registrierens derjenigen Temperaturmessvorrichtung(en), welche einen Temperaturanstieg detektiert bzw. detektieren, insbesondere korrespondierend mit dem ersten Aufheizschema,
d) der Zuordnung der ersten Heizzelle zu der/den ersten Temperaturmessvorrichtung(en) und gegebenenfalls Abspeichern dieser Zuordnung.

Unter dem Begriff "Kalibrierung", wie er in der vorliegenden Anmeldung verstanden werden soll, ist eine Gewährleistung zu verstehen, auf einfache und unkomplizierte Weise eine ordnungsgemäße Funktionsweise eines Gargeräts bei jeder erneuten Inbetriebnahme zu garantieren.

Dabei kann in einer weiteren Ausführungsform vorgesehen sein, dass die Schritte a) bis d) wiederholt werden, wobei anstelle einer bereits zugeordneten ersten Heizzelle eine noch nicht zugeordnete zweite Heizzelle ausgewählt wird.

Zweckmäßigerweise werden in einer bevorzugten Ausgestaltung sämtliche Heizzellen oder alle bis auf eine Heizzelle den Verfahrensschritten a) bis d) unterzogen.

Als besonders effizient und insbesondere zeitsparend hat sich erwiesen, wenn die einzelnen Heizzellen des Heizgerätes zeitlich versetzt und in gleichbleibenden und/oder voneinander unterschiedlichen Zeitintervallen aufgeheizt werden.

Die dem erfindungsgemäßen Verfahren zugrundeliegende Aufgabe wird ferner gelöst durch ein Verfahren zur Kalibrierung, insbesondere der Steuer- und Regeleinheit, eines Gargeräts, umfassend eine Vielzahl an Heizzellen, insbesondere Heizplatten, eine Steuer- und Regeleinheit, und mindestens eine Temperaturmessvorrichtung, insbesondere ein Thermoelement, pro Heizzelle, wobei jede Heizzelle über die Steuer- und Regeleinheit gezielt identifizierbar, anwälbar und/oder ansteuerbar ist, wobei sämtliche Heizzellen oder alle bis auf eine Heizzelle gleichzeitig oder nahezu gleichzeitig mit jeweils einem individuellen, unterscheidbaren Aufheizmuster aufgeheizt werden, wobei das Aufheizverhalten jeder Heizzelle über mindestens eine Temperaturmessvorrichtung erfasst und/oder gespeichert wird, wobei das für jede Heizzelle vorgegebene Aufheizmuster abgeglichen wird mit dem über die Temperaturmessvorrichtungen erfassten Aufheizverhalten und wobei Heizzellen und Temperaturmessvorrichtungen, die in dem zugrundeliegenden Aufheizmuster und dem tatsächlichen Aufheizverhalten korrespondieren, einander zugeordnet werden, und wobei diese Zuordnung gegebenenfalls gespeichert wird und/oder über die Steuer- und/oder Regeleinheit abrufbar ist.

Außerdem wird die dem erfindungsgemäßen Verfahren zugrundeliegende Aufgabe gelöst durch ein Verfahren zur Kalibrierung, insbesondere der Steuer- und Regeleinheit, von Gargeräten, umfassend eine Vielzahl an Heizzellen, insbesondere Heizplatten, und eine Steuer- und Regeleinheit, wobei jede Heizzelle mindestens eine Temperaturmessvorrichtung, insbesondere mindestens ein Thermoelement, aufweist und wobei jede Temperaturmessvorrichtung über die Steuer- und Regeleinheit identifizierbar und anwählbar ist, umfassend die Schritte
a) des Auswählens einer ersten Temperaturmessvorrichtung,
b) des sukzessiven Aufheizens der Heizzellen des Gargeräts, insbesondere nach einem ersten Aufheizschema,
c) des Registrierens eines Temperaturanstiegs über die erste Temperaturmessvorrichtung,
d) der Zuordnung der ersten Temperaturmessvorrichtung zu der Heizzelle, für die ein Temperaturanstieg, insbesondere korrespondierend zu dem ersten Aufheizschema, registriert wird und gegebenenfalls Abspeichern dieser Zuordnung.

Dabei kann vorgesehen sein, dass die Schritte a) bis d), insbesondere bis sämtliche Heizzellen mindestens einer Temperaturmessvorrichtung, insbesondere mindestens einem Thermoelement, zugeordnet sind, wiederholt werden, wobei anstelle einer bereits zugeordneten ersten Temperaturmessvorrichtung eine noch nicht zugeordnete zweite Temperaturmessvorrichtung ausgewählt wird und wobei die bereits zugeordnete(n) Heizzelle(n) nicht mehr aufgeheizt wird bzw. werden.

Schließlich wird die dem erfindungsgemäßen Verfahren zugrundeliegende Aufgabe gelöst durch ein Verfahren zur Kalibrierung, insbesondere der Steuer- und Regeleinheit, eines Gargeräts, umfassend eine Vielzahl an Heizzellen und eine Steuer- und Regeleinheit, wobei jede Heizzelle mindestens eine Temperaturmessvorrichtung, insbesondere mindestens ein Thermoelement, aufweist und wobei jede Temperaturmessvorrichtung über eine Steuer- und Regeleinheit identifizierbar und/oder anwählbar ist, wobei sämtliche Heizzellen oder alle bis auf eine Heizzelle gleichzeitig oder nahezu gleichzeitig nach einem individuellen, unterscheidbaren Aufheizmuster aufgeheizt werden, wobei das Aufheizverhalten der Heizzellen über die diesen zugeordneten Temperaturmessvorrichtungen registriert und/oder gespeichert wird, wobei das über die Temperaturmessvorrichtungen detektierte Aufheizverhalten mit den für jede Heizzelle hinterlegten Aufheizmustem abgeglichen wird, wobei Temperaturmessvorrichtungen und Heizzellen, deren Aufheizmuster und Aufheizverhalten korrespondieren, einander zugeordnet werden und wobei diese Zuordnung gegebenenfalls, abgespeichert wird, und/oder über die Steuer- und oder Regeleinheit abrufbar ist.

Als Temperaturmessvorrichtungen sind für das im erfindungsgemäßen Verfahren eingesetzte Gargerät z.B. Messwiderstände, IR-Sensoren und Bimetalle sowie insbesondere Thermoelemente geeignet.

Dabei kann das Gargerät in einer Ausführungsform über eine zumindest teilweise thermische Isolierung der einzelnen Heizzellen voneinander verfügen.

Ferner kann das Gargerät zumindest ein Heizelement, insbesondere einen meßbaren Heizwiderstand, pro Heizzelle, einen Gewichtssensor pro Heizzelle und /oder eine optische Detektionseinheit für jede Heizzelle aufweisen.

Des weiteren kann vorgesehen sein, dass die Steuer- und/oder Regeleinrichtung in Wirkverbindung mit den Temperaturmessvorrichtungen, den Heizelementen, den Gewichtssensoren, der bzw. den optischen Detektionseinheit(en), zumindest einem Garprozessfühler, der zumindest teilweise in ein Gargut einsteckbar ist, einer Speichereinheit, einer Eingabeeinheit, einer Anzeigeinheit und/oder einer Ausgabeeinheit steht.

Geeignete Gargeräte zeichnen sich insbesondere auch dadurch aus, dass mindestens eine Temperaturmessvorrichtung, insbesondere ein Thermoelement, insbesondere zentral, an oder in der Heizzelle angeordnet oder anordbar ist, insbesondere in einer Auslassung der Heizzelle.

Dabei kann beispielsweise vorgesehen sein, dass mindestens eine Heizzelle eine Vielzahl an Heizelementen, insbesondere angeordnet in Zeilen und Spalten, umfasst.

Gemäß einer besonders geeigneten Ausführungsform stellen die Heizelemente Heizwiderstände dar, die partiell oder vollständig über eine Reihen- und/oder Parallelschaltung miteinander verbindbar bzw. verbunden sind.

Hierbei hat sich als besonders zweckmäßig erwiesen, wenn mindestens eine, insbesondere jede, Heizzelle über die Steuer- und Regeleinheit identifizierbar, anwählbar und/oder steuerbar ist und/oder dass mindestens eine, insbesondere jede, Temperaturmessvorrichtung, über die Steuer- und Regeleinheit identifizierbar und/oder anwählbar ist und/oder wobei mindestens ein, insbesondere jedes, Thermoelement einer bestimmten Heizzelle zuordbar ist.

Der Erfindung lag die überraschende Erkenntnis zugrunde, dass sich auch großflächige Gargeräte, umfassend eine Vielzahl an einzelnen Heizplatten, im Dauerbetrieb auf zuverlässige und energieeffiziente Weise betreiben lassen. Von besonderem Vorteil ist dabei auch, dass bei der Herstellung der erfindungsgemäßen Gargeräte keine besondere Sorgfalt eingehalten werden muss, um sicherzustellen, dass einander zugeordnete Heizplatten und Thermoelemente auf korrekte Art und Weise in der Steuer- und/oder Regeleinrichtung zusammengeführt werden.

Weitere Merkmale und Vorteile der Erfindung ergeben sich aus der nachstehenden Beschreibung, in der eine erfindungsgemäße Ausführungsform beispielhaft anhand zweier Abbildungen erläutert wird. Dabei zeigen
- Figur 1: eine perspektivische Ansicht einer Garfläche eines Gargeräts; und
- Figur 2: eine perspektivische Ansicht einer Heizzelle.

Wie der Figur zu entnehmen ist, umfasst das Gargerät 1 einen Gargutträger 10 mit einer Garfläche 100, de ihrerseits in einzelne Heizzellen 101 bis 114 unterteilt ist. Die Unterteilung der Garfläche 100 wird dadurch erreicht, dass jede Heizzelle 101 bis 114 mindestens ein Heizelement 2 umfasst und über dieses mittels thermischen Kontakts erwärmbar ist. Die Heizzellen 101 bis 114 können neben einem Thermoelement beispielsweise auch über einen Gewichtssensor 3 und eine optische Detektionseinheit 4 verfügen sowie mit einem Garprozessfühler 5 ausgestattet sein.

Figur 2 zeigt die perspektivische Ansicht einer Heizzelle, z.B. der Heizzelle 101. Die Heizzelle 101 setzt sich zusammen aus einer Vielzahl an Heizelementen 201 bis 220, die in Reihen und Spalten nebeneinander angeordnet und als miteinander verbundene einzelne Heizwiderstände ausgebildet sind. Die Heizzelle 101 ist über Befestigungsmittel, z.B. Schrauben, 250 bis 253 an dem Gargutträger 10 befestigt.

Die Heizzellen 101 bis 114 bzw. die Heizelemente 2 aller Heizzellen 101 bis 114 ist bzw. sind mit einer nicht dargestellten Steuer- und/oder Regeleinheit verbunden. Diese Steuer- und/oder Regeleinheit ist wiederum mit einer Speichereinheit (nicht dargestellt), einer Eingabeeinheit (nicht dargestellt) einer Ausgabeeinheit (nicht dargestellt) verbunden.

In zentraler Lage der Heizzellen befindet sich jeweils eine Auslassung 50, z.B. in Form eines kreisförmigen Durchtritts durch die jeweilige Heizzelle, in die ein Thermoelement 20 hineinragt, um die Temperatur, der in etwa auf gleicher Höhe befindlichen Heizelemente 201 bis 220 der jeweiligen Heizzelle aufzunehmen.

### Das erfindungsgemäße Verfahren wird nachfolgend kurz beschrieben:

Die Heizzellen 101 bis 114 bzw. die Heizelemente 201 bis 220 der jeweiligen Heizzellen 101 bis 114 sind über Leitungen jeweils mit einer Steuer- und/oder Regeleinheit verbunden. Des weiteren stehen die Thermoelemente 20 mit der Steuer- und/oder Regeleinheit unmittelbar oder mittelbar in Verbindung. Bei Inbetriebnahme des Gargeräts wird nun zunächst sichergestellt, welche Heizzelle über welches Thermoelement detektiert wird und ob sämtliche Heizzellen und Thermoelemente ordnungsgemäß funktionieren. Hierfür wird gemäß einer Ausführungsform des erfindungsgemäßen Verfahrens davon ausgegangen, dass jede Heizzelle 101 bis 114 über die Steuer- und/oder Regeleinheit individuell und gezielt ansteuerbar, jedoch von vornherein nicht eine klare Zuordnung von Heizzellen und Thermoelementen gegeben ist. Indem man, beispielsweise programmgesteuert, jede Heizzelle einzeln und sukzessive ansteuert und erhitzt, kann ohne weiteres festgestellt werden, über welches Thermoelement die Erwärmung registriert wird. Auf diese Weise lässt sich eine klare Zuordnung von Heizzelle zu Thermoelement bei Inbetriebnahme des Gargeräts herstellen. Regelmäßig reicht es für eine eindeutige Zuordnung bereits aus, wenn alle bis auf eine Heizzelle angesteuert werden, sofern pro Heizzelle ein Thermoelement vorgesehen ist. Auch bei Gargeräten mit einer sehr großen Zahl an separaten Heizzellen ist es somit auf unkomplizierte Weise möglich, eine eindeutige Zuordnung zwischen zueinander gehörenden Heizplatten und Thermoelementen zu erhalten. Die Zuverlässigkeit der Zuordnung kann beispielsweise dadurch noch erhöht werden, dass man für jede Heizzelle ein charakteristisches Aufheizprogramm über die Eingabeeinheit einstellt und darauf achtet, dass über das zugeordnete. Thermoelement ein korrespondierendes Aufheizmuster festgestellt wird. Bei Verwendung von charakteristischen Aufheizprogrammen für jede Heizzelle ist es darüber hinaus möglich, darauf zu verzichten, jede Heizzelle sukzessive aufzuheizen. Vielmehr können sämtliche Heizzellen dann gleichzeitig bzw. nahezu gleichzeitig aufgeheizt werden, wodurch der Kalibrierungsvorgang bei Inbetriebnahme nochmals stark verkürzt werden kann.

Die in der vorstehenden Beschreibung, in den Zeichnungen sowie in den Ansprüchen offenbarten Merkmale der Erfindung können sowohl einzeln als auch in jeder beliebigen Kombination für die Verwirklichung der Erfindung in ihren verschiedenen Ausführungsformen wesentlich sein.

### Bezugszeichenliste

- 1: Gargerät
- 2: Heizelement
- 3: Gewichtssensor
- 4: optische Detektionseinheit
- 5: Garprozessorfühler
- 6: Gargut
- 10: Gargutträger
- 20: Thermoelement
- 50: Auslassung
- 100: Garfläche
- 101 bis 114: Heizzellen
- 201 bis 220: Heizelemente einer Heizzelle
- 250 bis 253: Befestigungsmittel

## Patentansprüche

1. Verfahren zur Kalibrierung, insbesondere einer Steuer- und Regeleinheit, eines Gargeräts, das eine Garfläche (100) eines Gargutträgers (10), die auf einer Vielzahl von Heizzellen (101,..,110), insbesondere Heizplatten, bereitgestellt ist, aufweist, wobei jede Heizzelle zumindest ein Heizelement (2, 201,...,220) aufweist, die Heizzelle und/oder das Heizelement mit einer Steuer-und/oder Regeleinrichtung verbunden ist bzw. sind und mindestens eine Temperaturmeßvorrichtung, insbesondere ein Thermoelement pro Heizzelle vorgesehen ist, wobei mindestens eine, insbesondere jede, Heizzelle über die Steuer- und Regeleinheit gezielt identifizierbar, anwählbar und/oder ansteuerbar ist und wobei jede Heizzelle mindestens eine Temperaturmessvorrichtung, insbesondere ein Thermoelement, aufweist, das mit der Steuer- und/oder Regeleinheit in Wirkverbindung steht, umfassend die Schritte
a) des Auswählens einer ersten Heizzelle,
b) des Aufheizens der ersten Heizzelle, insbesondere nach einem individuellen ersten Aufheizschema,
c) des Registrierens derjenigen Temperaturmessvorrichtung(en), welche einen Temperaturanstieg detektiert bzw. detektieren, insbesondere korrespondierend mit dem ersten Auflieizschema,
d) der Zuordnung der ersten Heizzelle zu der/den ersten Temperaturmessvorrichtung(en) und gegebenenfalls Abspeichern dieser Zuordnung.

2. Verfahren nach Anspruch 1, **dadurch gekennzeichnet, daß** die Schritte a) bis d) wiederholt werden, wobei anstelle einer bereits zugeordneten ersten Heizzelle eine noch nicht zugeordnete Heizzelle ausgewählt wird.

3. Verfahren nach Anspruch 1 oder 2, **dadurch gekennzeichnet, daß** sämtliche Heizzellen oder alle bis auf eine Heizzelle den Verfahrensschritten a) bis d) unterzogen werden.

4. Verfahren nach einem der Ansprüche 1 bis 3, **dadurch gekennzeichnet, daß** die einzelnen Heizzellen des Heizgerätes zeitlich versetzt und in gleichbleibenden und/oder voneinander unterschiedlichen Zeitintervallen aufgeheizt werden.

5. Verfahren zur Kalibrierung, insbesondere einer Steuer- und Regeleinheit, eines Gargeräts, umfassend eine Vielzahl an Heizzellen (101,..,114), insbesondere Heizplatten, eine Steuer-und Regeleinheit, und mindestens eine Temperaturmessvorrichtung, insbesondere ein Thermoelement, pro Heizzelle, wobei jede Heizzelle über die Steuer- und Regeleinheit gezielt identifizierbar, anwählbar und/oder ansteuerbar ist, wobei sämtliche Heizzellen oder alle bis auf eine Heizzelle gleichzeitig oder nahezu gleichzeitig mit jeweils einem individuellen, unterscheidbaren Aufheizmuster aufgeheizt werden, wobei das Aufheizverhalten jeder Heizzelle über mindestens eine Temperaturmessvorrichtung erfaßt und/oder gespeichert wird, wobei das für jede Heizzelle vorgegebene Aufheizmuster abgeglichen wird mit dem über die Temperaturmessvorrichtungen erfaßten Aufheizverhalten und wobei Heizzellen und Temperaturmessvorrichtungen, die in dem zugrundeliegenden Aufheizmuster und dem tatsächlichen Aufheizverhalten korrespondieren, einander zugeordnet werden, und wobei diese Zuordnung gegebenenfalls gespeichert wird und/oder über die Steuer- und/oder Regeleinheit abrufbar ist.

6. Verfahren zur Kalibrierung, insbesondere einer Steuer- und Regeleinheit, von Gargeräten, umfassend eine Vielzahl an Heizzellen (101,...,114), insbesondere Heizplatten, und eine Steuer- und Regeleinheit, wobei jede Heizzelle mindestens eine Temperaturmessvorrichtung, insbesondere ein Thermoelement, aufweist und wobei jede Temperaturmessvorrichtung über die Steuer- und Regeleinheit identifizierbar und anwählbar ist, umfassend die Schritte
a) des Auswählens einer ersten Temperaturmessvorrichtung,
b) des sukzessiven Aufheizens der Heizzellen des Gargeräts, insbesondere nach einem ersten Aufheizschema,
c) des Registrierens eines Temperaturanstiegs über die erste Temperaturmessvorrichtung,
d) der Zuordnung der ersten Temperaturmessvorrichtung zu der Heizzelle, für die ein Temperaturanstieg, insbesondere korrespondierend zu dem ersten Aufheizschema, registriert wird und gegebenenfalls Abspeichern dieser Zuordnung.

7. Verfahren nach Anspruch 6, **dadurch gekennzeichnet, dass**
die Schritte a) bis d), insbesondere bis sämtliche Heizzellen mindestens einer Temperaturmessvorrichtung zugeordnet sind, wiederholt werden, wobei anstelle einer bereits zugeordneten ersten Temperaturmessvorrichtung eine noch nicht zugeordnete zweite Temperaturmessvorrichtung ausgewählt wird und wobei die bereits zugeordnete(n) Heizzelle(n) nicht mehr aufgeheizt wird bzw. werden.

8. Verfahren zur Kalibrierung, insbesondere einer Steuer- und Regeleinheit, eines Gargeräts, umfassend eine Vielzahl an Heizzellen (101,...,114) und eine Steuer- und Regeleinheit, wobei jede Heizzelle mindestens eine Temperaturmessvorrichtung, insbesondere ein Thermoelement, aufweist und wobei jede Temperaturmessvorrichtung über eine Steuer-und Regeleinheit identifizierbar und/oder anwählbar ist, wobei sämtliche Heizzellen oder alle bis auf eine Heizzelle gleichzeitig oder nahezu gleichzeitig nach einem individuellen, unterscheidbaren Aufheizmuster aufgeheizt werden, wobei das Aufheizverhalten der Heizzellen über die diesen zugeordneten Temperaturmessvorrichtungen registriert und/oder gespeichert wird, wobei das über die Temperaturmessvorrichtungen detektierte Aufheizverhalten mit den für jede Heizzelle hinterlegten Aufheizmustem abgeglichen wird, wobei Temperaturmessvorrichtungen und Heizzellen, deren Aufheizmuster und Aufheizverhalten korrespondieren, einander zugeordnet werden und wobei diese Zuordnung gegebenenfalls abgespeichert wird, und/oder über die Steuer-und/oder Regeleinheit abrufbar ist.

## Claims

1. Method for calibrating a cooking device, in particular a control and regulating unit of a cooking device, which has a cooking area (100) which is part of a support (10) for the product being cooked and is provided on a multiplicity of heating cells (101,...,114), in particular heating plates, each heating cell having at least one heating element (2, 201,...,220), the heating cell and/or the heating element being connected to a control and/or regulating device, and at least one temperature-measuring apparatus, in particular a thermocouple, being provided for each heating cell, it being possible to identify, select and/or activate at least one, in particular each, heating cell in a targeted manner by means of the control and regulating unit, and each heating cell having at least one temperature-measuring apparatus, in particular a thermocouple which is operatively connected to the control and/or regulating unit, comprising the following steps:
a) selection of a first heating cell,
b) heating up of the first heating cell, in particular in accordance with a first individual heating scheme,
c) registration of that/those temperature-measuring apparatus or apparatuses which detects or detect a rise in temperature, in particular corresponding to the first heating scheme,
d) allocation of the first heating cell to the first temperature-measuring apparatus or apparatuses, and optionally storage of this allocation.

2. Method according to Claim 1, **characterized in that** steps a) to d) are repeated, with an as yet unallocated heating cell being selected instead of a first heating cell which has already been allocated.

3. Method according to Claim 1 or 2, **characterized in that** all of the heating cells or all except one of the heating cells are put through method steps a) to d).

4. Method according to one of Claims 1 to 3, **characterized in that** the individual heating cells of the heating device are heated up with a time delay and at constant time intervals and/or time intervals which differ from one another.

5. Method for calibrating a cooking device, in particular a control and regulating unit of a cooking device, comprising a multiplicity of heating cells (101,...,114), in particular heating plates, a control and regulating unit, and at least one temperature-measuring apparatus, in particular a thermocouple, for each heating cell, it being possible to identify, select and/or activate each heating cell in a targeted manner by means of the control and regulating unit, with all of the heating cells or all except one of the heating cells being heated up simultaneously or almost simultaneously with in each case one individual, distinguishable heating pattern, the heating behaviour of each heating cell being recorded and/or stored by means of at least one temperature-measuring apparatus, the heating patterns predefined for each heating cell being matched to the heating behaviour recorded by means of the temperature-measuring apparatuses, and heating cells and temperature-measuring apparatuses, whose basic heating pattern and actual heating behaviour correspond, being allocated to one another, and this allocation optionally being stored and/or it being possible to call up this allocation by means of the control and/or regulating unit.

6. Method for calibrating cooking devices, in particular a control and regulating unit of cooking devices, comprising a multiplicity of heating cells (101,...,114), in particular heating plates, and a control and regulating unit, each heating cell having at least one temperature-measuring apparatus, in particular a thermocouple, and it being possible to identify and select each temperature-measuring apparatus by means of the control and regulating unit, comprising the following steps:
a) selection of a first temperature-measuring apparatus,
b) successive heating up of the heating cells of the cooking device, in particular in accordance with a first heating scheme,
c) registration of a rise in temperature by means of the first temperature-measuring apparatus,
d) allocation of the first temperature-measuring apparatus to the heating cell for which a rise in temperature, in particular corresponding to the first heating scheme, is registered, and optionally storage of this allocation.

7. Method according to Claim 6, **characterized in that** steps a) to d) are repeated, in particular until all of the heating cells are allocated at least to one temperature-measuring apparatus, an as yet unallocated second temperature-measuring apparatus being selected instead of a first temperature-measuring apparatus which has already been allocated, and the heating cell or cells which has or have already been allocated no longer being heated up.

8. Method for calibrating a cooking device, in particular a control and regulating unit of a cooking device, comprising a multiplicity of heating cells (101,...,114) and a control and regulating unit, each heating cell having at least one temperature-measuring apparatus, in particular a thermocouple, and it being possible to identify and/or select each temperature-measuring apparatus by means of a control and regulating unit, with all of the heating cells or all except one of the heating cells being heated up simultaneously or almost simultaneously in accordance with an individual, distinguishable heating pattern, the heating behaviour of the heating cells being registered and/or stored by means of the temperature-measuring apparatuses allocated to these heating cells, the heating behaviour detected by means of the temperature-measuring apparatuses being matched to the heating patterns stored for each heating cell, temperature-measuring apparatuses and heating cells, whose heating patterns and heating behaviour correspond, being allocated to one another, and this allocation optionally being stored and/or it being possible to call up this allocation by means of the control and/or regulating unit.

## Revendications

1. Procédé de calibrage, en particulier d'une unité de commande et de régulation, d'un appareil de cuisson, présentant une surface de cuisson (100), un support de produit à cuire (10), composé d'une pluralité de cellules de chauffage (101, ..., 114), en particulier des plaques de chauffage, où chaque cellule de chauffage présente au moins un élément chauffant (2, 201, ..., 220), la cellule de chauffage et/ou l'élément chauffant est, respectivement sont, reliés à un dispositif de commande et/ou de régulation, et au moins un dispositif de mesure de température, en particulier un thermoélément, étant prévu par cellule de chauffage, où au moins une, de préférence chaque cellule de chauffage est susceptible d'être identifiée, susceptible d'être sélectionnée et/ou susceptible d'être commandée à dessein par l'intermédiaire de l'unité de commande et de régulation, et où chaque cellule de chauffage présente au moins un dispositif de mesure de température, en particulier un thermoélément relié fonctionnellement à l'unité de commande et/ou de régulation, comprenant les étapes consistant à :
a) sélectionner une première cellule de chauffage,
b) chauffer la première cellule de chauffage, en particulier selon un premier schéma de chauffage individuel,
c) enregistrer le ou les dispositif(s) de mesure de température, détectant une augmentation de température, en particulier en correspondance avec le premier schéma de chauffage,
d) associer la première cellule de chauffage au(x) premier(s) dispositif(s) de mesure de température et, le cas échéant, mémoriser cette association.

2. Procédé selon la revendication 1, **caractérisé en ce que** les étapes a) à d) sont répétées jusqu'à ce que, au lieu d'une première cellule de chauffage déjà associée, on sélectionne une cellule de chauffage non encore associée.

3. Procédé selon la revendication 1 ou 2, **caractérisé en ce que** l'ensemble de cellules de chauffage ou la totalité, jusqu'à une cellule de chauffage, sont soumises aux étapes de procédé a) à d).

4. Procédé selon l'une des revendications 1 à 3, **caractérisé en ce que** les différentes cellules de chauffage de l'appareil de chauffage sont chauffées, de façon temporellement décalée et à des intervalles de temps constants et/ou différents les uns des autres.

5. Procédé de calibrage, en particulier d'une unité de commande et de régulation, d'un appareil de cuisson, comprenant une pluralité de cellules de chauffage (101, ..., 114), en particulier des plaques de chauffage, une unité de commande et de régulation et au moins un dispositif de mesure de température, en particulier un thermoélément par cellule de chauffage, où chaque cellule de chauffage est susceptible d'être identifiée, est susceptible d'être sélectionnée et/ou est susceptible d'être commandée à dessein par l'intermédiaire de l'unité de commande et de régulation, où l'ensemble des cellules de chauffage ou la totalité, jusqu'à une celle de chauffage, est, simultanément ou à peu près simultanément, chauffée chaque fois avec un motif de chauffage distinguable, individuel, où le comportement au chauffage de chaque cellule de chaque cellule de chauffage est détecté et/ou mémorisé par l'intermédiaire d'au moins un dispositif de mesure de température, où le motif de chauffage prédéterminé pour chaque cellule de chauffage est compensé avec le comportement au chauffage détecté, par l'intermédiaire des dispositifs de mesure de température, et où des cellules de chauffage et des dispositifs de mesure de température, correspondant dans le motif de chauffage pris comme base, et dans le comportement au chauffage effectif, sont associés les uns les autres et cette association étant, le cas échéant, susceptible d'être mémorisée et/ou de faire l'objet d'une interrogation, par l'intermédiaire de l'unité de commande et/ou de régulation.

6. Procédé de calibrage, en particulier d'une unité de commande et de régulation, d'appareils de cuisson, comprenant une pluralité de cellules de chauffage (101, ..., 114), en particulier des plaques de chauffage, et une unité de commande et de régulation, et où chaque cellule de chauffage présente au moins un dispositif de mesure de température, en particulier un thermoélément, et où chaque dispositif de mesure de température est susceptible d'être identifié et sélectionné par l'intermédiaire de l'unité de commande et de régulation, comprenant les étapes consistant à :
a) sélectionner un premier dispositif de mesure de température,
b) chauffer successivement les cellules de chauffage de l'appareil de cuisson, en particulier suivant un premier schéma de chauffage,
c) enregistrer une augmentation de température par l'intermédiaire du premier dispositif de mesure de température,
d) associer le premier dispositif de mesure de température, à la cellule de chauffage, pour laquelle une augmentation de température, en particulier correspondant au premier schéma de chauffage, a été enregistrée et, le cas échéant, mémoriser cette association.

7. Procédé selon la revendication 6, **caractérisé en ce que** :
les étapes a) à d), en particulier jusqu'à l'ensemble des cellules de chauffage, associées à au moins un dispositif de mesure de température, sont répétées, sachant que, au lieu d'un premier dispositif de mesure de température déjà associé, on sélectionne un deuxième dispositif de mesure de température non-associé, la ou les cellule(s) de chauffage déjà associées n'étant plus chauffée(s).

8. Procédé de calibrage, en particulier d'une unité de commande et de régulation, d'un appareil de cuisson, comprenant une pluralité de cellules de chauffage (101, ..., 114), et une unité de commande et de régulation, où chaque cellule de chauffage présente au moins un dispositif de mesure de température, en particulier un thermoélément, et où chaque dispositif de mesure de température est susceptible d'être identifié et/ou sélectionné par l'intermédiaire d'une unité de commande et de régulation, où l'ensemble des cellules de chauffage ou la totalité, jusqu'à une celle de chauffage, sont chauffée simultanément ou à peu près simultanément, selon un motif de chauffage, individuel, distinguable, le comportement au chauffage des cellules de chauffage étant enregistré et/ou mémorisé par l'intermédiaire des dispositifs de mesure de température associés à celles-ci, où le comportement au chauffage détecté par les dispositifs de mesure de température est compensé avec les motifs de chauffage sous-jacents à chaque cellule de chauffage, où des dispositifs de mesure de température et des cellules de chauffage, dont le motif de chauffage et le comportement pris comme base, et dans le comportement au chauffage correspondent, sont associées les unes les autres et cette association étant, le cas échéant, mémorisée et/ou susceptible de faire l'objet d'une interrogation, par l'intermédiaire du dispositif de commande et/ou de régulation.
